# EUROPÄISCHE PATENTANMELDUNG

(11) **EP 4 361 496 A1**
(43) Veröffentlichungstag der Anmeldung: **01.05.2024**
(21) Anmeldenummer: 23202625.2
(22) Anmeldetag: 10.10.2023
(51) Int. Cl.: F21S 4/24, F21V 15/01, F21V 23/06, F21V 31/00, F21V 15/015, F21Y 103/10, F21Y 115/10

(54) **ABSCHLUSSELEMENT FÜR EIN LEUCHTDIODENBAND, MIT ABSCHLUSSELEMENT VERSEHENES LEUCHTDIODENBAND UND BELEUCHTUNGSSTREIFEN VERSEHEN MIT EINEM SOLCHEN LEUCHTDIODENBAND**

(30) Priorität: 26.10.2022 DE 102022128305
(71) Anmelder: ASPÖCK Systems GmbH, 4722 Peuerbach (AT)
(72) Erfinder: STRUBREITER, Daniel, 4723 Natternbach (AT)
(74) Vertreter: Söllner, Udo

(57) **Zusammenfassung**

Vorgesehen ist ein Abschlusselement (1) zur Anordnung an einem Leuchtdiodenband (20) in einer Innenausnehmung (14) eines Basisprofils (11) mit einer Bodenwand (12) und von der Bodenwand (12) ausgehenden seitlichen Seitenwänden (13), wobei das am Leuchtdiodenband (20) angeordnete Abschlusselement (1) das Leuchtdiodenband (20) in einen ersten Bereich (16) mit auf dem Leuchtdiodenband (20) angeordneten Leuchtdioden (21) und einen zweiten Bereich (17) zur Anbringung elektrischer Verbindungsmittel (22) unterteilt, wobei das Abschlusselement (1) eine Trennwand (3) zwischen dem ersten Bereich (16) und dem zweiten Bereich (17) aufweist, wobei die Trennwand (3) eine erste Ausnehmung (7) aufweist, die zur Aufnahme des Leuchtdiodenbands (20) entlang eines Abschnitts einer Längsausdehnung (15) des Leuchtdiodenbands (20) ausgebildet ist, wobei Ränder der ersten Ausnehmung (7) das Leuchtdiodenband (20) beim Vergießen mit Vergussmasse (30) des ersten Bereichs (16) des im Basisprofil (10) festgelegten Leuchtdiodenbands (20) dichtend umschließen.

## Beschreibung

Die vorliegende Erfindung betrifft ein Abschlusselement zur Anordnung an einem Leuchtdiodenband gemäß dem Oberbegriff des Anspruchs 1. Weiter betrifft die vorliegende Erfindung ein Leuchtdiodenband nach Anspruch 6, das mit mindestens einem der genannten Abschlusselemente abgeschlossen ist. Darüber hinaus betrifft die Erfindung einen Beleuchtungsstreifen mit einem solchen Leuchtdiodenband nach Anspruch 8.

Bei dem vorstehend erwähnten Leuchtdiodenband kann es sich um ein flexibles Leuchtdiodenband handeln, welches in einem Beleuchtungsstreifen angeordnet ist, der beispielsweise für Beleuchtungszwecke in einem Gebäude oder an beziehungsweise in einem Fahrzeug vorgesehen ist. Ein solcher Beleuchtungsstreifen wird gebildet, indem das Leuchtdiodenband in ein bereitgestelltes flexibles Profil aus Kunststoff beispielsweise durch Kleben montiert wird. Dieses Profil wird im folgenden Text auch als Basisprofil bezeichnet. Der aus den genannten Teilen gebildete Beleuchtungsstreifen wird nach dem Einbringen des Leuchtdiodenbandes in den Aufnahmekörper oft mit durchsichtigem Kunststoff vergossen, um das darin befindliche Leuchtdiodenband vor Umwelteinflüssen wie Feuchtigkeit, Nässe und Korrosion zu schützen. Dieser Kunststoff wird im folgenden Text auch als Vergussmasse bezeichnet.

Ein solcher Beleuchtungsstreifen mit einem Leuchtdiodenband und ein Verfahren zu seiner Fertigung sind in der veröffentlichten internationalen Patentanmeldung WO 2018/069 453 A1 beschrieben.

Ein Leuchtdiodenband, wie es vorstehend erwähnt wurde, wird oftmals mit einer Platine aus flexiblem Kunststoff ausgeführt. Diese Platine weist oftmals zwei oder mehr sich entlang der Längsrichtung des Leuchtdiodenbandes erstreckende Kupferbahnen oder Kupferlayer auf, welche an einer flexiblen Leiterplatte vorgesehen sind. Die Leuchtdioden werden beispielsweise mittels Chip-on-board (COB) Technologie oder SMD Technologie an der Platine montiert und mit den Kupferbahnen verbunden. Diese Kupferbahnen müssen an den Enden des Leuchtdiodenbandes elektrisch kontaktiert werden. Dazu wird oft ein mit einem Steckverbinder versehenes Kabel an dem vom Steckverbinder entfernten Ende mit einer Kupferbahn auf der Platine verlötet. Nach dem Lötvorgang und dem Einbringen des Leuchtdiodenbands in das Basisprofil kann dann das Vergießen mit durchsichtigem Kunststoff erfolgen.

So offenbart die Patentschrift DE 10 2008 013 454 B4 einen Beleuchtungsstreifen, in dem eine von einer Vergussmasse überdeckte Platine positioniert ist. Am Ende des Beleuchtungsstreifens befindet sich ein Abschlusselement, das zur Durchführung der elektrischen Versorgungsleitungen durchbohrt ist.

Damit ist jedoch die Länge des Anschlusskabels für den Beleuchtungsstreifen festgelegt. Ein und derselbe Typ des Beleuchtungsstreifens kann jedoch an verschiedenen Orten zum Einsatz kommen. Zur Beleuchtung des Innenraums des Aufbaus von Lastkraftwagen oder des Innenraums der Aufleger von Transportfahrzeugen kann es erforderlich werden, mehrere Exemplare desselben Typs des Beleuchtungsstreifens mit unterschiedlichen Kabellängen und/oder unterschiedlichen Steckverbindungen an den Kabelenden bereitzustellen. Hierbei stellt sich dem Hersteller der Beleuchtungsstreifen das Problem, dass er eine Vielzahl von Beleuchtungsstreifen mit unterschiedlichen Kabellängen und/oder Steckverbindern für das Anschlusskabel bereitstellen muss. Wenn das Vergießen maschinell erfolgt, müssen zudem Kabel und gegebenenfalls daran angebrachte Steckverbinder durch die Vergussmaschine transportiert werden. Dies ist besonders bei langen Anschlusskabeln problematisch.

Es ist also aus mehreren Gründen wünschenswert, dass der Anschluss der elektrischen Versorgungskabel erst nach dem Vergießen erfolgen kann. Hierfür ist jedoch eine zuverlässige Eindämmung, also mechanische Trennung der während des Aufbringvorgangs flüssigen oder gelförmigen Vergussmasse erforderlich. Eine zuverlässige Trennung zwischen dem zu vergießenden Bereich und dem für die elektrische Kontaktierung vorgesehenen Bereich ist deshalb erforderlich, weil der für den elektrischen Anschluss vorgesehene Bereich des Leuchtdiodenbands von Vergussmasse freizuhalten ist.

Die Offenlegungsschrift DE 10 2009 020 851 A1 beschreibt eine Dichthaube zum Schutz der elektrischen Kontakte eines vergossenen Beleuchtungsstreifens, um die Montage eines elektrischen Anschlusses an den Beleuchtungsstreifen zu ermöglichen.

Die Patentschrift US 10 753 596 B1 zeigt Mittel zur Eindämmung der Vergussmasse in einem Beleuchtungsstreifen.

Die Offenlegungsschrift US 2017/0 198 889 A1 zeigt Steckverbinderanordnungen, die integral am Ende einer Platine eines Leuchtdiodenbands ausgebildet sind.

Das eingangs erwähnte Abschlusselement soll sowohl eine zuverlässige mechanische Trennung und Abdichtung zwischen Vergussmasse auf dem Leuchtdiodenband und dem elektrisch zu kontaktierenden Bereich des Leuchtdiodenbands bereitstellen, als auch eine flexible Möglichkeit zur elektrischen Kontaktierung bieten.

Der vorliegenden Erfindung liegt daher die Aufgabe zugrunde, ein Abschlusselement bereitzustellen, welches die vorstehenden Anforderungen erfüllt. Auch soll ein zur Verwendung mit solchen Abschlusselementen vorgesehenes Leuchtdiodenband bereitgestellt werden. Schließlich soll ein Beleuchtungsstreifen mit einem solchen Leuchtdiodenband bereitgestellt werden.

Die Erfindung weist zur Lösung dieser Aufgabe hinsichtlich des Abschlusselements die Merkmale nach dem Anspruch 1 auf. Vorteilhafte Ausgestaltungen hiervon sind in den weiteren Ansprüchen beschrieben. Hinsichtlich des Leuchtdiodenbands weist die Erfindung die Merkmale nach Anspruch 6 auf. Hinsichtlich des Beleuchtungsstreifens weist die Erfindung die Merkmale nach Anspruch 8 auf.

Die Erfindung schafft ein Abschlusselement zur Anordnung an einem Leuchtdiodenband, wobei das am Leuchtdiodenband angeordnete Abschlusselement das Leuchtdiodenband in einen ersten Bereich mit auf dem Leuchtdiodenband angeordneten Leuchtdioden und einen zweiten Bereich zur Anbringung elektrischer Verbindungsmittel unterteilt, wobei das Leuchtdiodenband ausgebildet ist zur Aufnahme in einer Innenausnehmung eines Basisprofils mit einer Bodenwand und von der Bodenwand ausgehenden seitlichen Seitenwänden und der von der Bodenwand und den Seitenwänden ausgebildeten, insbesondere langgestreckten Innenausnehmung, wobei das Abschlusselement eine Trennwand zwischen dem ersten Bereich und dem zweiten Bereich aufweist, wobei die Trennwand eine erste Ausnehmung aufweist, die zur Aufnahme des Leuchtdiodenbands entlang eines Abschnitts einer Längsausdehnung des Leuchtdiodenbands ausgebildet ist, wobei Ränder der ersten Ausnehmung das Leuchtdiodenband gegen eine Vergussmasse beim Vergießen mit Vergussmasse des ersten Bereichs des im Basisprofil festgelegten Leuchtdiodenbands dichtend umschließen.

Ein solches Leuchtdiodenband weist eine flexiblen Platine auf, die eine im Vergleich zur Breite sehr große Längsausdehnung hat. Auf einer Seite dieser Platine ist eine Mehrzahl von Leuchtdioden angebracht, während die andere, von den Leuchtdioden abgewandte Seite der Platine an der Bodenwand des Basisprofils angeordnet werden kann. Somit befindet sich das Leuchtdiodenband in der Innenausnehmung des Basisprofils aufgenommen. Hierbei erstrecken sich die ersten und zweiten Bereiche jeweils im Längsrichtung des Leuchtdiodenbands. Ein Leuchtdiodenband im Sinne der Erfindung wird nur an einem oder an beiden Enden - in Längsrichtung gesehen - elektrisch kontaktiert.

Ein Basisprofil kann als ein flexibles Kunststoffprofil ausgebildet sein und an einer Bodenwand des Kunststoffprofils das erwähnte Leuchtdiodenband aufnehmen. Das Kunststoffprofil verfügt darüber hinaus über zwei Seitenwände, die sich von gegenüberliegenden Seiten der Bodenwand so weit von der Bodenwand weg erstrecken, dass die Seitenwände ein an der Bodenwand festgelegtes Leuchtdiodenband überragen. Die Bodenwand und die beiden Seitenwände bilden somit ein langgestrecktes, kanalförmiges Profil. Nachdem ein Leuchtdiodenband in diesem Profil festgelegt wurde, wird dieses kanalförmige Profil mit einer zumindest im Bereich der Leuchtdioden transparenten Vergussmasse gefüllt.

Ein erfindungsgemäßes Abschlusselement dient dazu, ein Überströmen der Vergussmasse an den Enden des Leuchtdiodenbandes in Bereiche des kanalförmigen Basisprofils zu verhindern für solche Bereiche des Basisprofils mit dem darin angeordneten Leuchtdiodenband, die nicht mit Vergussmasse beaufschlagt werden sollen. Solche Abschlusselemente werden auch als Wedges bezeichnet. Ein solches Abschlusselement kann an beiden Enden - in Längsrichtung gesehen - des Leuchtdiodenbands angebracht werden, bevor das Leuchtdiodenband in das Basisprofil eingebracht wird.

Ein erfindungsgemäßes Abschlusselement ist zur Verhinderung des Überströmens der Vergussmasse mit einer Trennwand ausgeführt. Dabei ist es von Vorteil, wenn diese Trennwand so ausgeführt ist, dass sie die Seitenwände des Basisprofils überragt. Ein weiteres Merkmal der Trennwand besteht darin, dass sie sich nicht nur über einen quer zur Längsrichtung des Leuchtdiodenbands verlaufenden Abschnitt erstreckt, sondern dass zwei weitere Abschnitte der Trennwand auch parallel zu zwei Bereichen der Seitenwände des Basisprofils verlaufen. Dadurch wird ein Überströmen der flüssigen Vergussmasse auf die Außenseite der Seitenwände des Basisprofils verhindert, wenn der Zustrom an Vergussmasse an der Trennwand beendet wird. Auch diese beiden parallel zu den Seitenwänden des Basisprofils verlaufenden Abschnitte der Trennwand sind so ausgeführt, dass sie die Seitenwände des Basisprofils überragen.

Dabei ist es vorteilhaft, wenn das Abschlusselement in seinem Außenquerschnitt kleiner ist als die Innenausnehmung des Basisprofils, mit Ausnahme der drei vorstehend genannten, die Seitenwände des Basisprofils überragenden Abschnitte der Trennwand. Dies ermöglicht eine einfache Montage des fertig gestellten Beleuchtungsstreifens in einem Profilelement. Solche Profilelemente werden zum Beispiel verwendet, um die Innenbeleuchtung des Aufbaus von Lastkraftwagen zu ermöglichen. Das erfindungsgemäße Abschlusselement ermöglicht eine einfache Montage des fertig gestellten Beleuchtungsstreifens, wenn das Basisprofil an das Profilelement angepasst ist.

Durch das vorstehend beschriebene Abschlusselement mit der Trennwand wird eine sichere Trennung zwischen zwei im folgenden Text beschriebenen Bereichen eines in einem Beleuchtungsstreifen angeordneten Leuchtdiodenbands erreicht. Auf den ersten Bereich mit den Leuchtdioden kann Vergussmasse aufgebracht werden. Auf der anderen Seite der Trennwand befindet sich der zur elektrischen Kontaktierung vorgesehene zweite Bereich, der von Vergussmasse freigehalten wird. Dadurch wird vorteilhaft erreicht, dass der fertige Beleuchtungsstreifen jederzeit nach der Fertigung mit einem Kabel gewünschter Länge ausgerüstet werden kann. Auch eine Anpassung an Kundenwünsche für den Steckverbinder kann zu einem beliebigen Zeitpunkt nach der Fertigung des Beleuchtungsstreifens durchgeführt werden. Dadurch wird eine Reduzierung der Teilevielfalt und eine Vereinfachung der Lagerhaltung erreicht. Ein weiterer Vorteil besteht darin, dass ein Transport des Anschlusskabels durch die Vergussmaschine und das am Ende der Produktionslinie angeordnete Gerät für den Funktionstest des Beleuchtungsstreifens unterbleiben kann. Ein weiterer Vorteil dieser Erfindung besteht in der Möglichkeit, das Abschlusselement direkt bei oder unmittelbar nach der Bestückung der jeweiligen Platine in einem "Pick and Place" Verfahren zusammen mit den übrigen Elektronikkomponenten wie LEDs und Ansteuerschaltungen zu bestücken.

In einer Ausführungsform verfügt das Abschlusselement über einen Aufnahmeraum, der ausgebildet ist, einen dritten Bereich des Leuchtdiodenbands allseitig zu umschließen, wobei der dritte Bereich zwischen dem ersten Bereich und dem zweiten Bereich angeordnet ist.

Ein zwischen dem ersten und dem zweiten Bereich angeordneter Aufnahmeraum unterstützt die Wirkung der Trennwand, indem ein Volumen bereitgestellt wird, in das eine bestimmte Menge flüssiger Vergussmasse vom ersten Bereich ausgehend eindringen kann. Diese Menge flüssiger Vergussmasse wird durch die zusätzliche Bereitstellung eines Aufnahmeraums daran gehindert, den zweiten Bereich, der für die elektrische Kontaktierung vorgesehen ist, zu erreichen. So bleibt es zuverlässig möglich, beispielsweise durch Löten eine elektrische Verbindung zum Leuchtdiodenband herzustellen.

Der Aufnahmeraum ist dabei so gestaltet, dass sein Außenquerschnitt kleiner ist als der Querschnitt der Innenausnehmung des Basisprofils. So können in einem Abschnitt des Basisprofils mehrere Leuchtdiodenbänder hintereinander angeordnet werden. Dadurch wird eine kontinuierliche Fertigung von Beleuchtungsstreifen ermöglicht, wenn der Längenzuschnitt des Basisprofils erst nach dem Vergießen mit Vergussmasse erfolgt. Damit ist es nicht mehr erforderlich, vor dem Verguss die Länge des Basisprofils an die Länge des nach Kundenwunsch zu fertigenden Leuchtdiodenbands anzupassen. Das Basisprofil kann also in einer beliebigen, im Vergleich zur Länge des Leuchtdiodenbands sehr großen Länge bereitgestellt werden.

Es erweist sich dabei als vorteilhaft, dass sich der Aufnahmeraum auf der dem zweiten Bereich zugewandten Seite der Trennwand an diese anschließt. Damit kann die Trennwand als Markierung der Stelle genutzt werden, die zum Abtrennen des Basisprofils an einem Ende eines Beleuchtungsstreifens vorgesehen ist, wenn mehrere Beleuchtungsstreifen hintereinander in einem einzigen Basisprofil angeordnet sind.

In einer weiteren Ausführungsform weist das Abschlusselement an den Rändern der ersten Ausnehmung und/oder an Rändern einer zweiten Ausnehmung an einem Ende des Aufnahmeraums eine Dichtlippe auf.

Durch eine solche Dichtlippe wird die Zuverlässigkeit der Trennung zwischen ersten und zweiten Bereich weiter erhöht. Die Verwendung einer solchen Dichtlippe erfordert entweder eine geringe Bauhöhe der für die elektrische Kontaktierung auf der Platine vorgesehenen Mittel, die beispielsweise Lötpads sein können, oder aber eine Anbringung der für die elektrische Kontaktierung auf der Platine vorgesehenen Mittel erst nachdem das Abschlusselement an der Platine angebracht worden ist.

In einer weiteren Ausführungsform weist das am Leuchtdiodenband angeordnete Abschlusselement mindestens eine das Leuchtdiodenband von einer von den Leuchtdioden abgewandten Seite bis zu einer die Leuchtdioden tragenden Seite umgreifende Aufnahmevorrichtung für das Leuchtdiodenband auf.

Eine solche Aufnahmevorrichtung, die zum Beispiel als Nut ausgeführt sein kann, dient einerseits der weiteren Verbesserung der Wirkung der Trennwand im Hinblick auf ein Überströmen der Vergussmasse vom ersten zum zweiten Bereich. Andererseits ermöglicht diese Aufnahmevorrichtung auch eine zuverlässige Positionierung des Abschlusselements am Leuchtdiodenband.

In einer weiteren Ausführungsform ist zwischen einem am ersten Bereich des Leuchtdiodenbands angeordneten Teil des Abschlusselements und einer Innenseite der Seitenwand des Basisprofils ein Freiraum angeordnet.

Wenn zwischen Basisprofil und Abschlusselement ein Freiraum besteht, wird es möglich, auf ein Ende eines Beleuchtungsstreifens ein Element aufzuschieben, durch das das flexible Basisprofil gegen das Abschlusselement gedrückt wird. Ein solches Element kann beispielsweise als Schutzvorrichtung für die Verbindung zwischen dem Anschlusskabel und dem Leuchtdiodenband gegen Abknicken vorgesehen sein. Durch das Vorsehen eines Freiraums lässt sich die Zuverlässigkeit einer solchen Schutzvorrichtung erhöhen, indem die Zuverlässigkeit der Verbindung zwischen dem Basisprofil des Beleuchtungsstreifens und der Schutzvorrichtung verbessert wird.

Weiter schafft die Erfindung ein Leuchtdiodenband mit einer flexiblen Platine, einer Mehrzahl an darauf angeordneten Leuchtdioden und zwei gegenüberliegenden Enden, an dem mindestens ein Abschlusselement an einem der Enden angebracht ist.

In einer Ausführungsform ist am Leuchtdiodenband an beiden Enden ein Abschlusselement angebracht.

Wenn an beiden Enden des Leuchtdiodenbandes erfindungsgemäße Abschlusselemente angebracht sind, können beide Enden des Leuchtdiodenbands mit Kabeln elektrisch verbunden werden. So können mehrere Leuchtdiodenbänder miteinander verkettet, also elektrisch in Reihe geschaltet werden.

Die Erfindung schafft schließlich einen Beleuchtungsstreifen mit einem Leuchtdiodenband und mindestens einem Abschlusselement, wobei das Leuchtdiodenband in einem Basisprofil angeordnet ist und das Basisprofil in einem ersten Bereich des Leuchtdiodenbands bis zu einer Trennwand des Abschlusselements mit Vergussmasse gefüllt ist.

Das Leuchtdiodenband wird üblicherweise an der Bodenwand des Basisprofils festgeklebt, zum Beispiel mit einem doppelseitigen Klebeband oder einem flüssigen Klebstoff. Die Vergussmasse dient dabei zum Schutz des Leuchtdiodenbands und der Platine vor Umwelteinflüssen wie Nässe und Korrosion. Üblicherweise verwendet man transparente Kunststoffmaterialien wie Polyurethan, die in flüssigem oder gelförmigen Zustand beispielsweise in zwei Komponenten angeliefert werden und nach dem Vergießen beispielsweise mit elektromagnetischer Strahlung, wie UV- oder IR-Licht ausgehärtet werden. Die Vergussmasse kann beispielsweise auch aus Silikon, Acrylat oder Polyester gebildet werden.

In einer Ausführungsform weist der Beleuchtungsstreifen zwei Abschlusselemente an den Enden des Leuchtdiodenbandes auf.

Die Erfindung wird im folgenden Text anhand der Zeichnung näher erläutert. Diese zeigt in:
Fig. 1 eine perspektivische Darstellung einer Ausführungsform eines Abschlusselements mit dem ersten Bereich im Vordergrund;
Fig. 2 eine perspektivische Darstellung einer Ausführungsform eines Abschlusselements mit dem zweiten Bereich im Vordergrund;
Fig. 3 eine perspektivische Darstellung einer Ausführungsform eines Basisprofils;
Fig. 4 eine perspektivische Darstellung des Basisprofils mit in der Innenausnehmung angeordnetem Leuchtdiodenband und dem Abschlusselement;
Fig. 5 eine Darstellung ähnlich derjenigen nach Fig. 4, die den Beleuchtungsstreifen mit angebrachtem Kabel und einem Schrumpfschlauch zeigt, bevor der Schrumpfschlauch über die Lötstelle geschoben wird;
Fig. 6 eine Darstellung ähnlich derjenigen nach Fig. 5, die einen Beleuchtungsstreifen mit daran angebrachter Schutzvorrichtung zeigt; und in
Fig. 7 eine Darstellung im Querschnitt einer Ausführungsform eines Abschlusselements.

Fig. 1 der Zeichnung zeigt ein Abschlusselement 1 gemäß der vorliegenden Erfindung, wobei im Vordergrund die Seite zu sehen ist, auf der sich nach Anbringung des weiter unten erläuterten Leuchtdiodenbands 20 der erste Bereich 16 des Leuchtdiodenbands 20 mit den Leuchtdioden 21 befindet. Das Abschlusselement 1 verfügt über eine Trennwand 3 mit der ersten Ausnehmung 7. In diese erste Ausnehmung 7 kann ein Bereich des Leuchtdiodenbands 20 in Richtung zum Aufnahmeraum 9 eingebracht werden, indem das Leuchtdiodenband 20 zum Beispiel mit einem Ende hineingeschoben wird. Im Vordergrund erkennt man die Auflagefläche 4 für das Leuchtdiodenband 20 und die nutförmigen Aufnahmevorrichtungen 5.

Fig. 2 der Zeichnung zeigt dasselbe Abschlusselement 1 wie Fig. 1, wobei im Vordergrund die Seite zu sehen ist, auf der sich nach Anbringung des weiter unten erläuterten Leuchtdiodenbands 20 der zweite Bereich 17 des Leuchtdiodenbands 20 zur elektrischen Kontaktierung befindet. Auf der mit dem Aufnahmeraum 9 versehenen Seite der Trennwand 3 erkennt man ohne Schwierigkeit die zweite Ausnehmung 8, die von der Dichtlippe 6 umschlossen wird.

Bei dem Aufnahmeraum 9 kann es sich beispielsweise um ein rohrstückförmig ausgebildetes Elastomerelement 10 handeln, dessen Innenraum 19 ein Volumen oberhalb und unterhalb eines darin angebrachten Leuchtdiodenbands 20 aufweist, dass es mindestens so viel Vergussmasse aufnehmen kann, wie üblicherweise in Richtung des zweiten Bereichs 17 des Leuchtdiodenbandes 20 strömt, wenn der Zustrom an der in Fig. 5 dargestellten Vergussmasse 30 zum ersten Bereich 16 des Leuchtdiodenbands 20 an der Trennwand 3 beendet wird. Zur zusätzlichen Abdichtung des zweiten Bereichs 17 zur elektrischen Kontaktierung kann an diesem Ende des Aufnahmeraums 9 an das rohrstückförmig ausgebildete Elastomerelement 10 eine die zweite Ausnehmung 8 umschließende Dichtlippe 6 angeformt sein.

Diese auch in Fig. 7 dargestellte Dichtlippe 6 ist so ausgeführt, dass sie an der dem zweiten Bereich 17 zugewandten Seite des Abschlusselements 1, die in Fig. 2 sichtbar ist, das Leuchtdiodenband 20 dichtend umschließt. Auf der in Fig.2 nicht gezeigten, dem Innenraum 19 des rohrstückförmig ausgebildeten Elastomerelements 10 zugewandten Seite vergrößert sich der Querschnitt der zur Aufnahme des Leuchtdiodenbands 20 ausgebildeten zweiten Ausnehmung 8 dieser Dichtlippe 6. Mit anderen Worten heißt das, dass der Querschnitt der zweiten Ausnehmung 8 der Dichtlippe 6 auf der in Fig. 2 sichtbaren Seite am kleinsten ist. Hier ist die zweite Ausnehmung 8 in ihren Abmessungen gerade so ausgelegt, dass das Leuchtdiodenband 20 durchgeschoben werden kann. Zum Inneren des Aufnahmeraums 9 vergrößert sich der Innenraum 18 des rohrstückförmig ausgebildeten Elastomerelements 10. Durch eine solche Dichtlippe 6 kann die Dichtwirkung und somit die Trennung zwischen dem ersten Bereich 16 und dem zweiten Bereich 17 verbessert werden.

Fig. 3 der Zeichnung zeigt ein elastisch ausgebildetes Basisprofil 11, welches über eine Bodenwand 12 und zwei Seitenwände 13 verfügt. Zwischen der Bodenwand 12 und den Seitenwänden 13 wird die kanalförmig ausgeformte Innenausnehmung 14 des Basisprofils 11 gebildet. Das Basisprofil 11 zur Aufnahme des Leuchtdiodenbands 20 weist bei der dargestellten Ausführungsform zwei Seitenwände 13 auf, die mit einer Bodenwand 12 des Basisprofils 11 einstückig ausgebildet sind. Das Basisprofil 11 hat in Längsrichtung 15 gemäß dem Doppelpfeil nach Fig. 3 seine größte Ausdehnung. Dieser Doppelpfeil 15 zeigt auch die Längsausdehnung des ein solches Basisprofil aufweisenden, weiter unten erläuterten Beleuchtungsstreifens 31 und eines darin festgelegten Leuchtdiodenbands 20 an. Das Basisprofil 11 kann im Bereich der Außenseiten der Seitenwände 13 eine Mehrzahl von nicht gezeigten längsverlaufenden Rippen besitzen, welche die Steifigkeit des Basisprofils 11 erhöhen. Diese Rippen dienen auch der Halterung und Positionierung des Beleuchtungsstreifens 31 in einem nicht näher dargestellten Aufnahmeprofil. Ein solches Aufnahmeprofil kann zum Beispiel aus Aluminium gefertigt sein. Diese Aufnahmeprofile werden beispielsweise bündig mit der Innenwand oder der Deckenplatte des Aufbaus eines Lastkraftwagens montiert, um die Innenbeleuchtung des Aufbaus mit in den Aufnahmeprofilen angebrachten erfindungsgemäßen Beleuchtungsstreifen zu ermöglichen.

Bei dem Basisprofil 11 kann es sich um ein elastisches, im Querschnitt wannenförmiges oder kanalförmiges Profil handeln, welches beispielsweise aus einem thermoplastischen Elastomer (TPE), insbesondere einem thermoplastischen Elastomer auf Urethanbasis (TPU) gefertigt ist, oder auch auf Basis eines Polyvinylchlorid (PVC) Werkstoffs oder auch auf Basis eines elastischen duroplastischen Werkstoffs gefertigt ist.

In Fig. 4 der Zeichnung ist ersichtlich, wie das Leuchtdiodenband 20 mit daran angebrachten Leuchtdioden 21 an der Bodenwand 12 des Basisprofils11 festgelegt, also zum Beispiel mittels eines nicht gezeigten doppelseitigen Klebebands verklebt ist. Am Ende des Basisprofils 11 ist das Abschlusselement 1 angeordnet. Die Platine 24 des Leuchtdiodenbands 20 durchsetzt das Abschlusselement 1. Hierzu wurde das Leuchtdiodenband 20 durch die Trennwand 3 und den Aufnahmeraum 9 geschoben, sodass die Lötpads 22 auf der Platine 24 frei zugänglich sind. Die Leuchtdioden 21 können an der Platine 24 mittels Chip-on-board (COB) Technologie montiert sein. Damit ist es möglich, die Leuchtdioden 21 in einem so geringfügigen Abstand zueinander vorzusehen, dass die Leuchtdioden 21 ein für den Betrachter gleichförmiges Licht erzeugen, der Betrachter also nicht einzelne Lichtpunkte wahrnimmt, sondern einen durchgehenden, einteiligen oder einstückigen Beleuchtungsstreifen 31 mit einer homogenen Abstrahlung des Lichts.

An der die Leuchtdioden 21 tragenden Seite des Leuchtdiodenbands 20 können vorbestimmte Markierungen vorgesehen sein, welche Positionierungshilfslinien für den Benutzer darstellen, an denen der Benutzer das Abschlusselement 1 am Leuchtdiodenband 20 positionieren kann, um einen definierten Überstand des zweiten Bereichs 17 des Leuchtdiodenbands 20 relativ zum Abschlusselement 1 zu erhalten.

Anhand von Fig. 5 der Zeichnung ist auch ersichtlich, dass die Innenausnehmung 14 des Basisprofils 11 mit einer schraffiert dargestellten Vergussmasse 30 ausgefüllt ist, welche die Leuchtdioden 21 auf dem Leuchtdiodenband 20 vollständig bedeckt. Die Vergussmasse 30 kann beispielsweise aus einem Polyurethan-Material gefertigt sein und beispielsweise transparent ausgebildet sein oder transluzent oder auch mehrschichtig ausgebildet sein. Beispielsweise kann eine die Leuchtdioden 21 direkt einschließende Teilschicht transparent und ein darüber angeordneter Bereich beziehungsweise Teilschicht beispielsweise transluzent ausgebildet sein, sodass die Lichtemission der Leuchtdioden 21 nicht behindert wird und das optische Erscheinungsbild an der Oberseite der Vergussmasse 30 gleichmäßig erscheint. Weiter ist die von einer Einfassung beispielsweise in Form eines Schrumpfschlauchs 25 umgebene Ummantelung 26 mit drei Leitungen 27 des Anschlusskabels 28 ohne Schwierigkeiten erkennbar. Die drei Leitungen 27 des Anschlusskabels 28 sind auf drei Lötpads 22 auf der Platine 24 festgelötet. Zur Fertigstellung ist der Schrumpfschlauch 25 über die drei freigelegten Anschlusskabel 27, den offen liegenden Teil der Platine 24, das Abschlusselement 1 und einen Teil des Basisprofils 11 zu schieben und zu erwärmen.

Während im vorstehenden Text beschrieben ist, das Leuchtdiodenband 20 mit dem Anschlusskabel 28 durch einen Lötvorgang zu verbinden, ist es auch möglich, das Anschlusskabel 28 mittels Schneidklemmen, Federklemmen oder Splicing mit dem Leuchtdiodenband 20 zu verbinden. Wie bereits erwähnt, sind jedoch im Verlauf der Fertigung Mittel zur Verbindung des Leuchtdiodenbands 20 mit dem Anschlusskabel 28 erst nach der Anbringung eines Abschlusselements 1 am Leuchtdiodenband anzubringen, wenn sie eine größere Bauhöhe als die relativ flachen Lötpads 22 aufweisen. Diese geänderte Abfolge der Fertigung ermöglicht es, das Leuchtdiodenband 20 durch die Ausnehmungen 7 oder 8 im Abschlusselement 1 zu schieben für den Fall, dass die Ausnehmungen 7 oder 8 nicht durch beispielsweise Aufklappen eines zweiteiligen Abschlusselements 1 um eine Achse parallel zur Längsrichtung 15 vergrößert werden können.

Fig. 6 zeigt eine Aufsicht auf einen Beleuchtungsstreifen 31, der mit einem Anschlusskabel 28 versehen ist. Zusätzlich ist in dieser Ausführungsform der Erfindung eine Schutzvorrichtung 32 erkennbar, die auf die Außenseite des Basisprofils 11 aufgeschoben wird. Diese Schutzvorrichtung 32 kann aus einem Kunststoff ausgeführt sein, der im Vergleich zu den Materialien des Basisprofils 11 des Leuchtdiodenbands 20 und des Anschlusskabels 28 steifer als diese ist. Durch eine solche Schutzvorrichtung 32 kann insbesondere ein Abknicken des Kabels 28 an den Lötstellen 22 vermieden werden. Es ist unschwer erkennbar, dass das Aufschieben der Schutzvorrichtung 32 den Freiraum 33 zwischen Basisprofil 11 und Abschlusselement 1 verringert.

Die Ausführung mit Schutzvorrichtung 32 stellt eine andere Möglichkeit zu der im Zusammenhang mit Fig.5 gezeigten Ausführung des Schutzes der Verbindung zwischen Platine 24 des Leuchtdiodenbands 20 und dem Anschlusskabel 28 dar. Eine weitere Möglichkeit zum Schutz der Verbindung zwischen Platine 24 des Leuchtdiodenbandes 20 und dem Anschlusskabel 28 besteht in einer Umspritzung, die zum Beispiel mit einer heißschmelzenden (engl. Hotmelt) Substanz erfolgen kann.

Fig. 7 zeigt ein Abschlusselement 1 im Querschnitt. In dem Abschlusselement 1 ist das Leuchtdiodenband 20 mit der flexiblen Platine 24 angeordnet. Unschwer erkennbar sind die erste Ausnehmung 7 in der Trennwand 3 und die zweite Ausnehmung 8 am Ende des Aufnahmeraums 9. An beiden Ausnehmungen erstrecken sich Dichtlippen 6 zum Leuchtdiodenband 20. Der Aufnahmeraum 9 besteht aus einem rohrförmigen Elastomerelement 10 und dem Innenraum 19. Durch das Abschlusselement 1 wird das Leuchtdiodenband 20 in den ersten Bereich 16 und den zweiten Bereich 17 unterteilt. Der Aufnahmeraum 9 umschließt den dritten Bereich 18 des Leuchtdiodenbands 20.

Mit den vorstehend genannten Merkmalen lassen sich Beleuchtungsstreifen mit Längen von einigen Dezimetern realisieren. Aber auch Beleuchtungsstreifen mit einer Längserstreckung von beispielsweise15 Metern Länge können problemlos hergestellt werden. Bei parallel geschalteten Leuchtdioden wird die erreichbare Länge des Beleuchtungsstreifens lediglich durch den spezifischen Widerstand und den Querschnitt der elektrischen Leiter begrenzt, die an oder in der Platine 24 des Leuchtdiodenbands 20 der Versorgung der einzelnen Leuchtdioden dienen.

Hinsichtlich vorstehend im Einzelnen nicht näher erläuterter Merkmale der Erfindung wird im Übrigen ausdrücklich auf die Patentansprüche und die Zeichnung verwiesen.

### Bezugszeichenliste

1. Abschlusselement
3. Trennwand
4. Auflagefläche für Leuchtdiodenband
5. Aufnahmevorrichtung
6. Dichtlippe
7. erste Ausnehmung
8. zweite Ausnehmung
9. Aufnahmeraum
10. rohrstückförmiges Elastomerelement
11. Basisprofil
12. Bodenwand des Basisprofils
13. Seitenwand des Basisprofils
14. Innenausnehmung
15. Längsrichtung
16. erster Bereich
17. zweiter Bereich
18. dritter Bereich
19. Innenraum des rohrstückförmigen Elastomerelements
20. Leuchtdiodenband
21. Leuchtdiode
22. Kontaktierungseinrichtung (Lötpunkt)
24. Platine
25. Schrumpfschlauch
26. Ummantelung
27. Leitung
28. Kabel
30. Vergussmasse
31. Beleuchtungsstreifen
32. Schutzvorrichtung
33. Freiraum

## Patentansprüche

1. Abschlusselement (1) zur Anordnung an einem Leuchtdiodenband (20), wobei das am Leuchtdiodenband (20) angeordnete Abschlusselement (1) das Leuchtdiodenband (20) in einen ersten Bereich (16) mit auf dem Leuchtdiodenband (20) angeordneten Leuchtdioden (21) und einen zweiten Bereich (17) zur Anbringung elektrischer Verbindungsmittel (22) unterteilt, wobei das Leuchtdiodenband (20) ausgebildet ist zur Aufnahme in einer Innenausnehmung (14) eines Basisprofils (11) mit einer Bodenwand (12) und von der Bodenwand (12) ausgehenden seitlichen Seitenwänden (13) und der von der Bodenwand (12) und den Seitenwänden (13) ausgebildeten, insbesondere langgestreckten Innenausnehmung (14), wobei das Abschlusselement (1) eine Trennwand (3) zwischen dem ersten Bereich (16) und dem zweiten Bereich (17) aufweist, **dadurch gekennzeichnet, dass** die Trennwand (3) eine erste Ausnehmung (7) aufweist, die zur Aufnahme des Leuchtdiodenbands (20) entlang eines Abschnitts einer Längsausdehnung (15) des Leuchtdiodenbands (20) ausgebildet ist, wobei Ränder der ersten Ausnehmung (7) das Leuchtdiodenband (20) gegen eine Vergussmasse (30) beim Vergießen mit Vergussmasse (30) des ersten Bereichs (16) des im Basisprofil (10) festgelegten Leuchtdiodenbands (20) dichtend umschließen.

2. Abschlusselement (1) nach Anspruch 1, **gekennzeichnet durch** einen Aufnahmeraum (9), der ausgebildet ist, einen dritten Bereich (18) des Leuchtdiodenbands (20) allseitig zu umschließen, wobei der dritte Bereich (18) zwischen dem ersten Bereich (16) und dem zweiten Bereich (17) des Leuchtdiodenbands (20) angeordnet ist.

3. Abschlusselement (1) nach Anspruch 1 oder 2, **dadurch gekennzeichnet, dass** das Abschlusselement (1) an den Rändern der ersten Ausnehmung (7) und/oder an Rändern einer zweiten Ausnehmung (8) an einem Ende des Aufnahmeraums (9) eine Dichtlippe (6) aufweist.

4. Abschlusselement (1) nach einem der vorstehenden Ansprüche, **dadurch gekennzeichnet, dass** das am Leuchtdiodenband (20) angeordnete Abschlusselement (1) mindestens eine das Leuchtdiodenband (20) von einer von den Leuchtdioden (21) abgewandten Seite bis zu einer die Leuchtdioden (21) tragenden Seite umgreifende Aufnahmevorrichtung (5) für das Leuchtdiodenband (20) aufweist.

5. Abschlusselement (1) nach einem der vorstehenden Ansprüche, **dadurch gekennzeichnet, dass** zwischen einem am ersten Bereich (16) des Leuchtdiodenbands (20) angeordneten Teil des Abschlusselements (1) und einer Innenseite der Seitenwand (13) des Basisprofils (11) ein Freiraum (33) angeordnet ist.

6. Leuchtdiodenband (20) mit einer flexiblen Platine (24), einer Vielzahl an darauf angeordneten Leuchtdioden (21) und zwei gegenüberliegenden Enden, **gekennzeichnet durch** mindestens ein an einem der Enden angebrachtes Abschlusselement (1) nach einem der vorstehenden Ansprüche.

7. Leuchtdiodenband (20) nach Anspruch 6, **dadurch gekennzeichnet, dass** an beiden Enden ein Abschlusselement (1) nach einem der Ansprüche 1 bis 5 angebracht ist.

8. Beleuchtungsstreifen (31) mit einem Leuchtdiodenband (20) nach einem der Ansprüche 6 oder 7 und mindestens einem Abschlusselement (1) nach einem der Ansprüche 1 bis 5, wobei das Leuchtdiodenband (20) in einem Basisprofil (11) angeordnet ist und das Basisprofil (11) in einem ersten Bereich (16) des Leuchtdiodenbands (20) bis zu einer Trennwand (3) des Abschlusselements (1) mit Vergussmasse (30) gefüllt ist.

9. Beleuchtungsstreifen (31) nach Anspruch 8 **gekennzeichnet durch** an beiden Enden des Leuchtdiodenbands (20) angebrachte Abschlusselemente (1).
